# EUROPÄISCHE PATENTSCHRIFT

(11) **EP 0 487 957 B1**
(45) Veröffentlichungstag und Bekanntmachung des Hinweises auf die Patenterteilung: **18.10.1995**
(21) Anmeldenummer: 91119050.2
(22) Anmeldetag: 08.11.1991
(51) Int. Cl.: B25B 23/10

(54) **Vorrichtung zur Halterung von Schrauben beim Eindrehen**
Device for holding screws during tightening
Dispositif pour maintenir des vis pendant le serrage

(30) Priorität: 26.11.1990 DE 4037547
(43) Veröffentlichungstag der Anmeldung: 03.06.1992
(73) Patentinhaber: SFS Industrie Holding AG, 9435 Heerbrugg (CH)
(72) Erfinder: Palm, Erich, CH-9435 Heerbrugg (CH)
(74) Vertreter: Ludescher, Hans

(56) Entgegenhaltungen:
- DE-A- 3 104 460
- FR-A- 1 573 990

## Beschreibung

Die Erfindung betrifft eine Vorrichtung zur Halterung von Schrauben, insbesondere von selbstbohrenden und -gewindeschneidenden Schrauben, beim Eindrehen, bestehend aus einem am Gehäuse einer Antriebseinheit festlegbaren Bauteil, einer zur Aufnahme wenigstens eines Teilabschnittes des Antriebsendes einer Schraube ausgebildeten, mit dem Antrieb kuppelbaren Schraubnuß und wenigstens zwei um quer zur Einschraubachse ausgerichtete Drehlager verschwenkbaren, in ihrer Ruhestellung eine Durchtrittsöffnung für den Schaft einer Schraube frei lassenden Stützbacken, wobei die Stützbacken in ihrer Ruhestellung annähernd quer zur Einschraubachse ausgerichtet von ihrem Drehlager in Richtung zur Einschraubachse frei auskragen.

Eine Vorrichtung zur Halterung von Schrauben beim Eindrehen, die aus der DD 228 769 A1 bekannt ist, hat zu einem Dreibackenhaltefutter zusammengefaßte Stützbacken, die durch eine Schnurfeder zusammengehalten werden. Die den Schraubenschaft erfassenden Enden dieser Stützbacken sind gegenüber ihrem Drehlager um ein wesentliches Maß in Richtung der Einschraubachse versetzt angeordnet. Wenn eine seitliche Belastung auf die Schraubenspitze ausgeübt wird, werden die Stützbacken nach außen geschwenkt, und die Halterung und sichere Abstützung der Schraube ist nicht mehr gegeben. Eine sichere Halterung und Abstützung von langen Schrauben ist also mit dieser bekannten Vorrichtung nicht möglich. Weiter sind die Schrauben nur von der Rückseite des Dreibackenhaltefutters her in Einschraubrichtung einführbar. Auch deshalb ist bei dieser bekannten Vorrichtung der Einsatz von Schrauben nur bis zu einer bestimmten Länge und in der Regel nur von kurzen Schrauben möglich.

Einen ähnlichen Aufbau hat eine aus der DE 25 49 601 A1 bekannte Vorrichtung zur Halterung von Schrauben beim Eindrehen. Bei dieser Vorrichtung ist eine Verriegelung vorgesehen, die es den Stützbacken nur dann ermöglicht auszuschwenken, wenn der Eindrehvorgang des Befestigers bereits in einem entsprechenden Stadium ist. Es sind also relativ komplizierte, in Einschraubrichtung verschiebbare und wieder zurückziehbare Verriegelungselemente erforderlich, welche die Stützbacken nur zu einem bestimmten Zeitpunkt für einen Verschwenkvorgang freigeben. Auch bei dieser bekannten Vorrichtung sind die Schrauben nur von der Rückseite der Stützbacken her in Einschraubrichtung einführbar. Zu diesem Zweck ist die Vorrichtung mit einem spitzwinklig abstehenden Füllrohr versehen. Auch bei dieser Vorrichtung können also nur Schrauben bis zu einer bestimmten Länge und in der Regel nur kurze Schrauben eingesetzt werden.

Bei einer Vorrichtung der eingangsgenannten Art (FR-A-1 573 990) sind zwei um quer zur Einschraubachse ausgerichtete Drehlager verschwenkbare, in ihrer Ruhestellung eine Durchtrittsöffnung für den Schaft einer Schraube frei lassende Stützbacken vorgesehen, welche in ihrer Ruhestellung annähernd quer zur Einschraubachse ausgerichtet von ihrem Drehlager in Richtung zur Einschraubachse frei auskragen. Von dieser Ruhestellung sind die Stützbacken in der Einschraubrichtung verschwenkbar ausgeführt.

Diese Stützbacken werden über eine federbelastete Hülse in ihrer Position gehalten und schwenken bei Auftreffen des Kopfes der einzuschraubenden Schraube nach unten weg.

Gerade beim Eindrehen von relativ langen Schrauben, und hier insbesondere von selbstbohrenden und -gewindeschneidenden Schrauben, ist es aber eine Grundvoraussetzung, daß die Schrauben eine exakte Halterung in Ausrichtung mit der Einschraubachse haben. Zumindest bis zum endgültigen Anbohren der Schraubenspitze muß diese exakte Ausrichtung gegeben sein, da eine Schraube sonst nicht am vorgesehenen Ort eingeschraubt werden kann oder eben bei Einschraubversuchen mehrfach aus der Halterungsvorrichtung herausfällt.

Aufgabe der Erfindung ist es, eine Vorrichtung der eingangs genannten Art so auszubilden, daß eine einfache und sichere Abstützung und Halterung auch langer Schrauben möglich ist.

Zur Lösung dieser Aufgabe wird erfindungsgemäß vorgeschlagen, daß die Stützbacken der eingangsgenannten Vorrichtung in ihrer Ruhestellung in Richtung entgegen der Einschraubrichtung federbelastet an einem Anschlag anliegen, von der Ruhestellung in Einschraubrichtung verschwenkbar ausgeführt sind und in ihrer zur Einschraubachse gerichteten Ruhestellung einen spitzen Winkel mit der Einschraubachse einschließen, also geringfügig in Richtung zur Schraubnuß hin geneigt sind.

Durch eine solche Anordnung der Stützbacken ist eine sichere Halterung einer Schraube, insbesondere einer relativ langen Schraube, möglich, da die Schraube einerseits mit ihrem Antriebsende in die Schraubnuß eingesetzt werden kann und andererseits mit entsprechendem Abstand von der Schraubnuß von den Stützbacken im Bereich des Schaftes gehalten wird. Es ist also eine inetwa starre Ausrichtung des Schaftes der Schraube exakt in der Einschraubachse möglich.

Durch diese erfindungsgemäße Ausbildung der Vorrichtung ist die Möglichkeit geschaffen worden, ein seitliches Ausschwenken der Stützbacken auch ohne zusätzliche Verriegelungselemente, die in Abhängigkeit von der axialen Verschiebung irgendwelcher Teile in Einschraubrichtung betätigbar sind, zu verhindern. Es ist nämlich erkannt worden, daß dann, wenn die Stützbacken in ihrer Ruhestellung annähernd quer zur Einschraubachse ausgerichtet von ihrem Drehlager in Richtung zur Einschraubachse frei auskragen, seitliche Belastungen auf die eingesetzte Schraube keinerlei Auswirkungen auf die Stützbacken haben, da infolge der praktisch senkrecht auf die Drehlager einwirkenden Kräfte keinerlei Drehmoment auf die Stützbacken ausgeübt wird. Die Stützbacken bleiben in ihrer Stellung und bieten eine ordnungsgemäße Abstützung und Halterung auch langer Schrauben, ohne daß zusätzliche Verriegelungselemente erforderlich wären. Erst dann, wenn der Schraubenkopf, eine unter dem Schraubenkopf angeordnete große Dichtscheibe oder aber die Schraubnuß in Einschraubrichtung auf die Stützbacken auftrifft, verschwenken diese nach unten, wobei die Schraube das betreffende Werkstück in diesem Stadium jedoch bereits angebohrt hat oder teilweise in dieses eindreht worden ist.

Da die Stützbacken in Richtung entgegen der Einschraubrichtung federbelastet an einem Anschlag anliegen und in Einschraubrichtung verschwenkbar ausgeführt sind, werden diese nach einem Ausschwenken immer wieder federbelastet in die gleiche Lage zurückgeschwenkt, wobei diese Lage durch entsprechende Anschläge definiert ist.

Eine ganz sichere Sperre gegen ein ungewolltes Verschwenken der Stützbacken ist dadurch erreicht, daß die Stützbacken in ihrer zur Einschraubachse gerichteten Ruhestellung einen spitzen Winkel mit der Einschraubachse einschließen, also geringfügig in Richtung zur Schraubnuß hin geneigt sind. Es kann dadurch auch nicht durch die konisch verlaufende Einbuchtung durch Hebelwirkung unbeabsichtigt ein Verschwenken der Stützbacken hervorgerufen werden. Die Stützbacken verschwenken sich also nur dann nach unten hin, wenn auf sie eine Belastung in Einschraubrichtung ausgeübt wird.

Damit sich die in Ruhelage mit ihren beiden Enden fest aneinander anliegenden Stützbacken stets gut gegenseitig verschwenken können, weisen die Stützbacken schräge Endflächen auf, so daß die Endflächen einen zur Schraubnuß hin und/oder von dieser abgewandt offenen, spitzen Winkel mit der Einschraubachse einschließen.

Von besonderem Vorteil ist eine konstruktive Maßnahme, nach der wenigstens eine der beiden Seitenflächen der Stützbacken mit einer spitzwinkligen Abschrägung oder einer Abrundung in die schrägen Endflächen derselben übergeht. Durch diese Maßnahme ist ein einfaches Einführen der Schrauben vor einem Eindrehvorgang möglich. Die Schrauben können von schräg außerhalb des von den Stützbacken eingeschlossenen Bereiches mit dem Schraubenkopf in die Schraubnuß eingesteckt werden und dann durch eine Schwenkbewegung zur Einschraubachse hin das Öffnen der Stützbacken bewirken. Durch die spitzwinkligen Abschrägungen oder durch eine Abrundung an den Seitenflächen wird dadurch nämlich eine entsprechende Belastung auf die Stützbacken in Einschraubrichtung ausgeübt, so daß die Stützbacken entgegen der Belastung einer Feder nach unten ausschwenken. Der Schraubenschaft kann somit in die entsprechende Stellung eingeschwenkt werden, worauf dann die Stützbacken wieder in ihre Ruhestellung zurückgeführt werden. Es ist also ein sehr einfaches Einführen, insbesondere langer Schrauben, in die Vorrichtung möglich.

Weiter wird vorgeschlagen, daß zur Lagerung und Halterung der Stützbacken ein jochartiger Tragteil vorgesehen ist, dessen mit Abstand parallel zueinander frei auskragende Schenkel die Drehlager und Anschläge für die Stützbacken aufweisen. Die Stützbacken liegen dadurch in von zwei einander gegenüberliegenden Seiten aus frei zugänglichen Bereichen, so daß eben lange Schrauben in sehr einfacher Weise von Hand eingesetzt werden können.

Damit auch Schrauben mit relativ großen Köpfen, entsprechenden Flanschen unter dem Kopf oder mit einer Dichtungsscheibe bestückt eingesetzt und eingedreht werden können, ist es von besonderem Vorteil, wenn die Stützbacken um einen Winkel von annähernd 90° verschwenkbar gehalten und entgegen der Kraft einer Feder zur Gänze in die Schenke des Tragteils einschwenkbar sind. Es wird dadurch der gesamte Bereich zwischen den beiden Schenkeln des Tragteils frei gemacht, so daß auch eine relativ großflächige Unterleg- oder Dichtscheibe auf dem Schraubenschaft sitzen kann.

Um für diese Schenke zugleich eine weitere, vorteilhafte Funktion zu erzielen, wird vorgeschlagen, daß die freien Enden der Schenkel des jochartigen Tragteils als Auflager und zur Abstützung am zu verschraubenden Werkstück ausgeführt sind.

Ein Ausführungsbeispiel der Erfindung wird in der nachstehenden Beschreibung anhand der Zeichnungen noch näher erläutert. Es zeigen:
- Fig. 1: eine Seitenansicht einer Vorrichtung zur Halterung von Schrauben, teilweise aufgeschnitten dargestellt;
- Fig. 2: einen Längsschnitt durch die Vorrichtung nach Fig. 1;
- Fig. 3: einen Schnitt nach der Linie III-III in Fig. 2;
- Fig. 4: eine Seitenansicht eines Stützbacken aufnehmenden Tragteils;
- Fig. 5: einen Schnitt nach der Linie IV-IV in Fig. 4;
- Fig. 6: einen Schnitt nach der Linie VI-VI in Fig. 4;
- Fig. 7: eine Ansicht eines Stützbackens von unten;
- Fig. 8: eine Ansicht des Stützbackens von vorne;
- Fig. 9: eine Seitenansicht des Stützbackens;
- Fig. 10 und 11: Längsschnitte durch den Tragteil der Vorrichtung, wobei die beiden Endstellungen eines Stützbackens ersichtlich sind.

Die Vorrichtung 1 zur Halterung von Schrauben 2 beim Eindrehen besteht im wesentlichen aus einem am Gehäuse 3 einer Antriebseinheit 4 festlegbaren Bauteil 5, einer Schraubnuß 6, welche zur Aufnahme wenigstens eines Teilabschnittes des Antriebsendes 7 einer Schraube 2 ausgebildet ist, und aus einem Tragteil 8, in welchem wenigstens zwei Stützbacken 9, 10 gehalten sind. Die Schraubnuß 6 ist mit einem Antrieb 11 kuppelbar. Zur Führung der Schraubnuß 6 innerhalb des Bauteils 5 sind zwei mit Abstand zueinander angeordnete Führungsscheiben 12 und 13 vorgesehen.

In der nachstehenden Beschreibung wird als ein Ausführungsbeispiel die Halterung von Schrauben dargestellt und erläutert.

In den Fig. 1 und 2 ist jeweils die rechte Stützbacke 10 in ihrer Ruhestellung, welche zugleich die Einsatzstellung darstellt, gezeigt. Die linke Stützbacke 9 hingegen ist in der zurückgeschwenkten Lage gezeigt. Im Einsatz liegen selbstverständlich beide Stützbacken 9 und 10 in der gleichen Stellung.

Die Stützbacken 9, 10 sind annähernd quer zur Einschraubachse 14 ausgerichtet von ihrem Drehlager 15, 16 in Richtung zur Einschraubachse 14 frei auskragend angeordnet. In Richtung entgegen der Einschraubrichtung E liegen die Stützbacken 9, 10 federbelastet an einem Anschlag 17, 18 an. In Einschraubrichtung E hingegen sind die Stützbacken 9, 10 verschwenkbar ausgeführt.

Wie insbesondere den Fig. 7 bis 9 entnommen werden kann, sind die Stützbacken 9, 10 plättchenförmig ausgeführt und weisen an ihren freien Enden mittige, annähernd halbkreisförmige Einbuchtungen 19 auf. Wenn die Enden der beiden Stützbacken 9, 10 gegeneinander gerichtet sind, bilden die beiden Einbuchtungen 19 eine annähernd kreisförmige Durchgangsöffnung, in welcher der Schaft 20 der einzusetzenden Schraube 2 gehalten wird. Damit, falls dies notwendig ist, die Stützbacken 9, 10 auch bei eingesetzter Schraube 2 oder beim Einsetzen derselben problemlos verschwenkt werden können, sind die Einbuchtungen 19 annähernd halbkegelförmig in Richtung zur Schraubnuss 6 hin erweitert ausgeführt.

Wie den Fig. 1 und 2 und im besonderen Fig. 10 entnommen werden kann, schliessen die Stützbacken 9, 10 in ihrer zur Einschraubachse 14 hin gerichteten Ruhestellung einen spitzen Winkel α mit der Einschraubachse 14 ein. Die Stützbacken 9, 10 sind also geringfügig in Richtung zur Schraubnuss 6 hin geneigt. Es ist somit gewährleistet, dass bei einer Belastung der Stützbacken 9, 10 in Richtung quer zur Einschraubachse 14 diese nicht nach unten schwenken können, sondern im Gegensatz dazu noch fester an den entsprechenden Anschlag 17 bzw. 18 angepresst werden.

Die Stützbacken 9, 10 weisen schräge Endflächen 21 auf, wobei diese schrägen Endflächen nur von einer Oberfläche 22 oder 23 oder aber - wie dargestellt - von beiden Oberflächen 22, 23 ausgehen können. Diese schrägen Endflächen 21 schliessen mit der Einschraubachse 14 einen spitzen Winkel ein, welcher in Richtung zur Schraubnuss 6 hin oder von dieser abgewandt oder nach beiden Seiten hin offen ist.

Eine oder zwei Seitenflächen 24, 25 gehen mit einer spitzwinkligen Abschrägung 26, 27, 28 oder einer entsprechenden Abrundung in die schrägen Endflächen 21 über. Dadurch ist ein Eindrücken des Schaftes 20 von der Seite her möglich. Bei entsprechender Anpressung des Schaftes 20 bewegen sich durch diese spitzwinkligen Abschrägungen die Stützbacken 9, 10 in Einschraubrichtung nach unten und ermöglichen somit ein Eindringen des Schaftes 20 der Schraube 2 in die von den Einbuchtungen 19 gebildete Durchgangsöffnung.

An dem von der Einbuchtung 19 abgewandten Ende weisen die Stützbacken 9, 10 Lageraugen 29, 30 auf, so dass die Lagerung im Tragteil 8 über entsprechende Bolzen 31 erfolgen kann. Zur Lagerung und Halterung der Stützbacken 9, 10 ist der Tragteil 8 jochartig ausgebildet, wobei dessen mit Abstand parallel zueinander frei auskragende Schenkel 32, 33 die Drehlager 15, 16 und die Anschläge 17, 18 für die Stützbacken 9, 10 aufweisen. Die Stützbacken 9, 10 sind um einen Winkel von annähernd 90° verschwenkbar gehalten und entgegen der Kraft einer Feder 34 zur Gänze in die Schenkel 32, 33 einschwenkbar. In Fig. 11 ist der gezeigte Stützbacken 9 noch nicht zur Gänze in den Schenkel 33 eingeschwenkt, könnte also noch weiter bewegt werden. Diese Einschwenkbewegung kann soweit erfolgen, bis der Stützbacken 9 mit einem für diesen Zweck eingebuchteten Abschnitt 35 am Anschlag 17 zur Anlage kommt.

Trotz dieser Ausbildung mit zwei frei auskragenden Schenkeln 32 und 33 kann eine sehr stabile Konstruktion geschaffen werden, da im jeweiligen Schenke 32, 33 für die Aufnahme der Lagerung für die Stützbacken 9, 10 und für die Aufnahme der Anschläge 17, 18 lediglich eine fensterartige Öffnung 36 vorgesehen werden muss. Die Stützbacken 9, 10 sind somit nach zwei Seiten hin frei von aussen zugänglich, so dass entsprechend lange Schrauben sehr einfach von Hand in die Vorrichtung 1 eingesetzt werden können.

Durch diese besondere Ausgestaltung des Tragteils 8 sind die freien Enden der Schenkel 32, 33 auch dazu geeignet, als Auflager und zur Abstützung am zu verschraubenden Werkstück zu dienen.

Der Tragteil 8 ist teleskopartig auf dem an der Antriebseinheit 4 festlegbaren Baute 5, d.h. auf einem rohrförmigen Körper 39 desselben, verschiebbar geführt. Mittels einer Schraubenfeder 40 wird der Tragteil 8 in einer unteren Ruhestellung gehalten. Beim Einschraubvorgang schiebt sich der Bauteil 5 in den Tragteil 8 hinein, und zwar soweit, bis ein Anschlagring 37 an einem Anschlagelement 38 anstösst.

Besonders wesentlich für die hier beschriebene Vorrichtung 1 ist die besondere Anordnung und Ausbildung der Stützbacken 9 und 10, wobei aber weitere Ausführungsvarianten möglich sind. Sowohl in konstruktiver als auch in formmässiger Hinsicht wären hier Abwandlungen denkbar. Es ist jedoch stets von besonderer Bedeutung, dass die Stützbacken 9, 10 annähernd quer zur Einschraubachse 14 ausgerichtet von ihrem Drehlager 15, 16 in Richtung zur Einschraubachse 14 frei auskragen.

## Patentansprüche

1. Vorrichtung zur Halterung von Schrauben (2), insbesondere von selbstbohrenden und -gewindeschneidenden Schrauben (2), beim Eindrehen, bestehend aus einem am Gehäuse (3) einer Antriebseinheit (4) festlegbaren Bauteil (5), einer zur Aufnahme wenigstens eines Teilabschnittes des Antriebsendes (7) einer Schraube (2) ausgebildeten, mit dem Antrieb kuppelbaren Schraubnuß (6) und wenigstens zwei um quer zur Einschraubachse (14) ausgerichtete Drehlager (15, 16) verschwenkbaren, in ihrer Ruhestellung eine Durchtrittsöffnung für den Schaft (20) einer Schraube (2) frei lassenden Stützbacken (9, 10), wobei die Stützbacken (9, 10) in ihrer Ruhestellung annähernd quer zur Einschraubachse (14) ausgerichtet von ihrem Drehlager (15, 16) in Richtung zur Einschraubachse (14) frei auskragen **dadurch gekennzeichnet**, daß die Stützbacken (9, 10) in ihrer Ruhestellung in Richtung entgegen der Einschraubrichtung (E) federbelastet an einem Anschlag (17, 18) anliegen, von der Ruhestellung in Einschraubrichtung (E) verschwenkbar ausgeführt sind und in ihrer zur Einschraubachse (14) gerichteten Ruhestellung einen spitzen Winkel (α) mit der Einschraubachse (14) einschließen, also geringfügig in Richtung zur Schraubnuß (6) hin geneigt sind.

2. Vorrichtung nach Anspruch 1, dadurch gekennzeichnet, daß die Stützbacken (9, 10) schräge Endflächen (21) aufweisen, so daß die Endflächen (21) einen zur Schraubnuß (6) hin und/oder von dieser abgewandt offenen, spitzen Winkel mit der Einschraubachse (14) einschließen.

3. Vorrichtung nach Anspruch 2, dadurch gekennzeichnet, daß wenigstens eine der beiden Seitenflächen (24, 25) der Stützbacken (9, 10) mit einer spitzwinkligen Abschrägung (26, 27, 28) oder einer Abrundung in die schrägen Endflächen (21) derselben übergeht.

4. Vorrichtung nach Anspruch 1, dadurch gekennzeichnet, daß zur Lagerung und Halterung der Stützbacken (9, 10) ein jochartiger Tragteil (8) vorgesehen ist, dessen mit Abstand parallel zueinander frei auskragende Schenkel (32, 33) die Drehlager (15, 16) und Anschläge (17, 18) für die Stützbacken (9, 10) aufweisen.

5. Vorrichtung nach Anspruch 4, dadurch gekennzeichnet, daß die Stützbacken (9, 10) um einen Winkel von annähernd 90° verschwenkbar gehalten und entgegen der Kraft einer Feder (34) zur Gänze in die Schenkel (32, 33) des Tragteils (8) einschwenkbar sind.

6. Vorrichtung nach Anspruch 4 oder 5, dadurch gekennzeichnet, daß die freien Enden der Schenkel (32, 33) des jochartigen Tragteils (8) als Auflager und zur Abstützung an dem zu verschraubenden Werkstück ausgeführt sind.

## Claims

1. A device for holding screws (2), in particular self-boring and self-tapping screws (2), when being screwed in, comprising a component (5) which can be secured to the housing (3) of a drive unit (4), a screw boss (6) which is designed to accommodate at least one portion of the drive end (7) of a screw (2) and which can be coupled with the drive, and at least two supporting jaws (9, 10) which are pivotable about pivot bearings (15, 16) aligned transversely to the screwing-in axis (14) and which, in their rest position, leave free an opening for the shank (20) of a screw (2), wherein, in their rest position, the supporting jaws (9, 10) aligned approximately transversely to the screwing-in axis (14) project freely from their pivot bearing (15, 16) in the direction of the screwing-in axis (14), characterised in that, in their rest position, the supporting jaws (9, 10) bear against a stop member (17, 18) spring-loaded in a direction counter to the screwing-in direction (E), are designed to be pivotable from the rest position in screwing-in direction (E) and in their rest position directed towards the screwing-in axis (14) they form an acute angle (α) with the screwing-in axis (14), i.e. are slightly inclined towards the screw boss (6).

2. A device according to Claim 1, characterised in that the supporting jaws (9, 10) have inclined end surfaces (21) so that the end surfaces (21) form an acute angle with the screwing-in axis (14), which angle is open towards the screw boss (6) and/or facing away therefrom.

3. A device according to Claim 2, characterised in that at least one of the two lateral surfaces (24, 25) of the supporting jaws (9, 10) merges with an acute-angle bevelled portion (26, 27, 28) or a rounded portion into the inclined end surfaces (21) thereof.

4. A device according to Claim 1, characterised in that for mounting and holding the supporting jaws (9, 10) there is provided a yoke-like support part (8), the freely projecting arms (32, 33) of which spaced apart parallel to one another have the pivot bearings (15, 16) and stop members (17, 18) for the supporting jaws (9, 10).

5. A device according to Claim 4, characterised in that the supporting jaws (9, 10) are supported pivotably through an angle of approximately 90° and can be pivoted in, against the force of a spring (34), fully into the arms (32, 33) of the support part (8).

6. A device according to Claim 4 or 5, characterised in that the free ends of the arms (32, 33) of the yoke-like support part (8) are in the form of supports and are designed to bear against the workpiece to be screw-fastened.

## Revendications

1. Dispositif pour maintenir pendant leur vissage des vis (2), notamment des vis autoperforantes et autotaraudeuses, comportant :
- une pièce (5) de fixation sur le boîtier (3) d'une unité d'entraînement(4),
- une tête de vissage (6) pouvant être accouplée à l'entraînement et pouvant recevoir au moins une partie de l'extrémité d'entraînement (7) d'une vis (2),
- au moins deux mâchoires d'appui (9, 10) pouvant pivoter autour de paliers (15, 16) dirigés transversalement par rapport à l'axe de vissage (14) et, en position de repos, laissant libre une ouverture de passage de la tige (20) d'une vis (2), ces mâchoires (9-10) débordant alors librement de leurs paliers (15, 16) en direction de l'axe de vissage (14) et sensiblement perpendiculairement à celui-ci,
dispositif caractérisé en ce que les mâchoires d'appui (9, 10), dans leur position de repos sont en appui sur des butées (17, 18) chargées par un ressort opposées à la direction de vissage (E) et de la position de repos elles exécutent un basculement dans la direction de vissage (E), leur orientation en position de repos faisant un angle aigu (α) avec l'axe de vissage (14) c'est-à-dire étant légèrement relevée vers la tête de vissage (6).

2. Dispositif selon la revendication 1, caractérisé en ce que les mâchoires d'appui (9, 10) ont des faces terminales (21) obliques, faisant avec l'axe de vissage (14), un angle aigu dirigé vers ou à l'opposé de la tête de vissage (6).

3. Dispositif selon la revendication 2, caractérisé en ce qu'au moins une des deux faces latérales (24, 25) des mâchoires d'appui (9, 10) se raccorde aux faces terminales obliques (21) par une partie oblique (26, 27, 28) en pointe ou par un arrondi.

4. Dispositif selon la revendication 1, caractérisé en ce qu'il comporte pour recevoir et maintenir les mâchoires d'appui (9, 10) un support (8) en forme d'étrier dont les deux branches parallèles et espacées (32, 33) portent les paliers de rotation (15, 16) et les butées (17, 18) des mâchoires d'appui (9, 10).

5. Dispositif selon la revendication 4, caractérisé en ce que les mâchoires de soutien (9, 10) peuvent basculer d'environ 90°, ces mâchoires pouvant être pivotées entièrement à l'intérieur des branches (32, 33) du support (8), contre l'action de ressorts (34).

6. Dispositif selon la revendication 4 ou 5, caractérisé en ce que les extrémités libres des branches (32, 33) du support (8) en forme d'étrier sont utilisées comme butées d'appui sur la pièce à visser.
